# EUROPÄISCHE PATENTSCHRIFT

(11) **EP 0 471 200 B1**
(45) Veröffentlichungstag und Bekanntmachung des Hinweises auf die Patenterteilung: **28.12.1994**
(21) Anmeldenummer: 91112010.3
(22) Anmeldetag: 18.07.1991
(51) Int. Cl.: F24H 9/12

(54) **Armatur**
Armature
Armature

(30) Priorität: 14.08.1990 DE 9011801 U
(43) Veröffentlichungstag der Anmeldung: 19.02.1992
(73) Patentinhaber: Zehnder Verkaufs- und Verwaltungs AG, CH-5722 Gränichen (CH)
(72) Erfinder: Sexauer, Gerd, Dipl.-Ing.(FH), D-7832 Kenzingen (DE)
(74) Vertreter: Stenger, Watzke & Ring Patentanwälte

(56) Entgegenhaltungen:
- DE-A- 2 311 080
- DE-A- 3 120 396

## Beschreibung

Die Erfindung betrifft eine Armatur zum Anschluß eines zwei parallel und im Abstand zueinander verlaufende Rohrstücke aufweisenden Heizkörpers an den Heizungskreislauf einer Einrohr- oder Zweirohrheizungsanlage, bestehend aus einem Gehäuse, das mit einem Anschluß für ein Rohrstück des Heizkörpers ausgebildet ist und zwei Anschlußstutzen für den Anschluß der Armatur an den Vorlauf bzw. Rücklauf der Heizungsanlage, einen einem dieser Anschlußstutzen zugeordneten Anschluß für die Verbindung mit einem Regelventil und einen zwischen den Anschlußstutzen angeordneten Ventilsitz für ein Einstellventil zur Einstellung der Betriebsart (Einrohr- oder Zweirohrbetrieb) aufweist.

Insbesondere bei der Nachrüstung von Heizkörpern moderner Bauart, bei welchen die Zuleitungsrohre im wesentlichen senkrecht verlaufende Rohre sind, die durch die eigentlichen Heizrohre miteinander verbunden sind, müssen diese oft an den Vorlauf bzw. Rücklauf einer bestehenden Heizungsanlage angeschlossen werden. Zwar sind Einstellventile zur Einstellung auf die Betriebsart Einrohr- oder Zweirohrbetrieb bekannt, jedoch sind derartige Anschlußarmaturen in der Regel sehr aufwendig.

Die DE-A-3 120 396 offenbart eine thermostatische Ventilarmatur mit einer Umstelleinrichtung zur Verwendung in Einrohr- und Zweirohrheizungsanlagen. Dabei umfaßt die vorbekannte Armatur ein kompliziert geformtes Gehäuse, welches insgesamt vier Anschlüsse und einen zusätzlichen Einstellventilanschluß aufweist. Die vier Anschlüsse des aus Guß hergestellten Gehäuses dienen zum Anschluß der Armatur an ein Rücklaufrohr des Heizkörpers, an einen Vorlauf und einen Rücklauf der Heizungsanlage und eines Verbindungsrohres, welches mit dem Vorlaufanschluß eines Heizkörpers verbunden wird. Am Ende dieses Verbindungsrohres zum Vorlaufanschluß des Heizkörpers wird dann das eigentliche Reglerventil angeschlossen.

Der Vorlauf- und Rücklaufanschluß sind durch eine Leitung miteinander verbunden, welche zur Umstellung von Einrohr- auf Zweirohrbetrieb mittels eines Einstellventiles verschlossen werden kann, so daß keine Bypassverbindung zwischen Vorlauf und Rücklauf der Heizungsanlage besteht.

Die weiterhin genannte DE-A-2 311 080 bildet eine derartige Armatur dahingehend weiter, daß sie sich verschließen läßt, so daß bei Reparaturarbeiten im Heizkörperbereich nicht die gesamte Heizungsanlage entleert werden muß.

Der Erfindung liegt die Aufgabe zugrunde, die eingangs definierte Armatur derart auszubilden, daß sie bei einfacher Konstruktion preisgünstig hergestellt werden kann.

Diese Aufgabe wird erfindungsgemäß dadurch gelöst, daß das Gehäuse rohrförmig ist und durch zwei Reglergehäuse mit jeweils drei Anschlüssen, ein diese Reglergehäuse miteinander verbindendes Mittelrohr und zwei jeweils ein Reglergehäuse mit einem der Rohrstücke des Heizkörpers verbindende Anschlußrohrstücke gebildet ist, wobei je ein Anschluß eines Reglergehäuses zum Anschluß an ein Rohrstück des Heizkörpers, ein weiterer zum Anschluß an den Vorlauf bzw. Rücklauf der Heizungsanlage und je ein dritter für den Einsatz eines Regelventils bzw. eines Blindstopfens ausgebildet ist, wobei eines der beiden das Regelventil oder den Blindstopfen aufnehmenden Reglergehäuse im Bereich des Anschlusses für das Mittelrohr zusätzlich mit einem Ventilsitz für das Einstellventil ausgebildet ist, und wobei das Mittelrohr vor dem Zusammenbau der Armatur ablängbar ist.

Durch diese erfindungsgemäße Ausbildung der Armatur wird der Vorteil erreicht, daß die Armatur nicht mehr einstückig durch ein kompliziertes und in der Herstellung sowie Bearbeitung teures Gußteil gebildet wird, sondern durch mehr oder weniger handelsübliche Einzelteile, die einerseits einfach hergestellt und bearbeitet und andererseits auf einfache Weise miteinander zur erfindungsgemäßen Armatur verbunden werden können, wobei gleichzeitig die Möglichkeit besteht, die Hauptabmessungen der Armatur an die jeweiligen Gegebenheiten mit einfachen Mitteln anzupassen. Bei den für die erfindungsgemäße Armatur verwendeten Reglergehäusen handelt es sich um übliche Gehäuse mit drei Anschlüssen und einem Einschraubflansch für ein Regelventil, das erfindungsgemäß durch einen Blindstopfen ersetzt werden kann. Diese Reglergehäuse werden miteinander durch Einlöten des Mittelrohres in die entsprechenden Anschlußstutzen und mit dem anzuschließenden Heizkörper durch die Anschlußrohrstücke verbunden, die in den dem Anschluß für das Mittelrohr gegenüberliegenden Anschlußstutzen eingelötet werden. Durch die Verwendung eines separaten Mittelrohres ist es möglich, auf einfache Weise unterschiedliche Abstände zwischen den Anschlußstutzen für den Vorlauf und Rücklauf der Heizungsanlage zu realisieren, indem lediglich unterschiedlich lange Mittelrohre verwendet werden. Durch die Verwendung von unterschiedlich langen Anschlußrohrstücken kann die erfindungsgemäße Armatur außerdem sehr einfach an unterschiedliche Abstände zwischen den parallel zueinander verlaufenden Rohrstücken des anzuschließenden Heizkörpers angepaßt werden. Die Integration des zusätzlichen Ventilsitzes für das Einstellventil in einem der Reglergehäuse schafft schließlich die Möglichkeit, die erfindungsgemäße Armatur wahlweise für den Einrohr- oder den Zweirohrbetrieb einzusetzen.

Gemäß einem weiteren Merkmal der Erfindung sind die Anschlußrohrstücke aus Stahl hergestellt, an ihrem freien Ende stirnseitig verschlossen und im Endbereich mit jeweils einer Öffnung für eine Kreuzlochpreßverschweißung mit den entsprechend ausgebildeten Rohrstücken des Heizkörpers versehen. Auf diese Weise ergibt sich eine besonders einfache Anschlußmöglichkeit der erfindungsgemäßen Armatur an den jeweiligen Heizkörper und die Möglichkeit, die bekannte Kreuzlochpreßverschweißung anzuwenden.

Um eine optimale Funktion und Unterbringung der erfindungsgemäßen Armatur zu gewährleisten, wird mit der Erfindung schließlich vorgeschlagen, die Längsachsen des Mittelrohres gegenüber den übereinstimmenden Längsachsen der Anschlußrohrstücke durch Versatz der zugehörigen Anschlußstutzen zum Einlöten der Rohre in der Bautiefe zu versetzen.

Auf der Zeichnung ist ein Ausführungsbeispiel der erfindungsgemäßen Armatur dargestellt, und zwar zeigen:
- Fig. 1: einen Längsschnitt durch die Armatur und
- Fig. 2: einen weiteren Längsschnitt durch die Armatur gemäß der Schnittlinie II - II in Fig.1.

Die im allgemeinen waagerecht einzubauende Armatur umfaßt zwei Reglergehäuse 1 und 2, die jeweils als Einzelteil hergestellt und bearbeitet werden und als sogenanntes Drei-Wege-Ventil eingesetzt werden. Jedes Reglergehäuse 1 und 2 weist einen Ventilstutzen 1a bzw. 2a auf, in den wahlweise ein Regelventil 3 oder ein Blindstopfen 4 eingesetzt werden kann. Der Anschluß des Reglergehäuses 1 bzw. 2 erfolgt durch einen Anschlußstutzen 1b bzw. 2b. Diese Anschlußstutzen 1b bzw. 2b verlaufen rechtwinklig zu den Ventilstutzen 1a bzw. 2a. Sie können wahlweise mit dem Vorlauf oder dem Rücklauf der Heizungsanlage verbunden werden.

Jedes Reglergehäuse 1 bzw. 2 ist weiterhin mit zwei einander gegenüberliegenden Einlötstutzen 1c bzw. 2c und 1d bzw. 2d versehen. Diese Einlötstutzen 1c,2c; 1d,2d liegen bei waagerecht ausgerichteter Armatur in derselben waagerechten Ebene, sind in dieser Ebene jedoch zueinander versetzt, wie der waagerechte Schnitt gemäß Fig.1 erkennen läßt.

Die gegeneinander gerichteten Einlötstutzen 1c und 2c der beiden Reglergehäuse 1 und 2 sind miteinander durch ein Mittelrohr 5 verbunden. In die Einlötstutzen 1d und 2d sind Anschlußrohrstücke 6 eingelötet, über die die Armatur mit den auf der Zeichnung nicht dargestellten, parallel zueinander verlaufenden Rohrstücken des ebenfalls nicht dargestellten Heizkörpers verbunden wird. Um diese Verbindung herzustellen, sind die Anschlußrohrstücke 6 an ihrem freien Ende stirnseitig verschlossen und in diesem Endbereich mit jeweils einer Öffnung 6a für eine Kreuzlochpreßverschweißung versehen.

Im Bereich des Einlötstutzens 1c für das Mittelrohr 5 ist das Reglergehäuse 1 mit einem zusätzlichen Ventilsitz für ein Einstellventil 7 versehen. Dieses Einstellventil 7 bietet eine Reguliermöglichkeit für eine Bypass-Einstellung zwischen 0 und 100 % Durchströmmenge. Bei vollständig geschlossenem Einstellventil 7 ist die Armatur bereit für den Einsatz im Zweirohrbetrieb; im Einrohrbetrieb wird durch das Einstellventil 7 die Bypass-Menge festgelegt, so daß nur ein Teil des vom Vorlauf kommenden Heizmediums dem über die Armatur angeschlossenen Heizkörper und der restliche Teil nach Durchströmen des Mittelrohres 5 über den Rücklauf einem nachgeordneten Heizkörper zugeführt wird.

Wie die Zeichnungen erkennen lassen, ist es auf einfache Weise möglich, den in Fig.2 eingezeichneten Vor- und Rücklauf zu vertauschen, indem das Regelventil 3 und der Blindstopfen 4 jeweils in das andere Reglergehäuse 2 bzw. 1 eingesetzt werden. Die Zeichnungen verdeutlichen weiterhin, daß die voranstehend beschriebene Armatur auf einfache Weise durch Verlöten der beiden Reglergehäuse 1 und 2 einerseits mit dem Mittelrohr 5 und andererseits mit jeweils einem Anschlußrohrstück 6 hergestellt werden kann.

### Bezugszeichenliste:

- 1: Reglergehäuse
- 1a: Ventilstutzen
- 1b: Anschlußstutzen
- 1c: Einlötstutzen
- 1d: Einlötstutzen
- 2: Reglergehäuse
- 2a: Ventilstutzen
- 2b: Anschlußstutzen
- 2c: Einlötstutzen
- 2d: Einlötstutzen
- 3: Regelventil
- 4: Blindstopfen
- 5: Mittelrohr
- 6: Anschlußrohrstück
- 6a: Öffnung
- 7: Einstellventil

## Patentansprüche

1. Armatur zum Anschluß eines zwei parallel und im Abstand zueinander verlaufende Rohrstücke aufweisenden Heizkörpers an den Heizungskreislauf einer Einrohr- oder Zweirohrheizungsanlage, bestehend aus einem Gehäuse, das mit einem Anschluß für ein Rohrstück des Heizkörpers ausgebildet ist und zwei Anschlußstutzen für den Anschluß der Armatur an den Vorlauf bzw. Rücklauf der Heizungsanlage, einen einem dieser Anschlußstutzen zugeordneten Anschluß für die Verbindung mit einem Regelventil und einen zwischen den Anschlußstutzen angeordneten Ventilsitz für ein Einstellventil zur Einstellung der Betriebsart (Einrohr- oder Zweirohrbetrieb) aufweist,
**dadurch gekennzeichnet,**
daß das Gehäuse rohrförmig ist und durch zwei Reglergehäuse (1,2) mit jeweils drei Anschlüssen (1b,1c,1d; 2b,2c,2d), ein diese Reglergehäuse (1,2) miteinander verbindendes Mittelrohr (5) und zwei jeweils ein Reglergehäuse (1,2) mit einem der Rohrstücke des Heizkörpers verbindende Anschlußrohrstücke (6) gebildet ist, wobei je ein Anschluß eines Reglergehäuses zum Anschluß an ein Rohrstück des Heizkörpers, ein weiterer zum Anschluß an den Vorlauf bzw. Rücklauf der Heizungsanlage und je ein dritter für den Einsatz eines Regelventils bzw. eines Blindstopfens ausgebildet ist, wobei eines der beiden das Regelventil (3) oder den Blindstopfen (4) aufnehmenden Reglergehäuse (1) im Bereich des Anschlusses (1c) für das Mittelrohr (5) zusätzlich mit einem Ventilsitz für das Einstellventil (7) ausgebildet ist, und wobei das Mittelrohr (5) vor dem Zusammenbau der Armatur ablängbar ist.

2. Armatur nach Anspruch 1, dadurch gekennzeichnet, daß die Anschlußrohrstücke (6) aus Stahl hergestellt, an ihrem freien Ende stirnseitig verschlossen und im Endbereich mit jeweils einer Öffnung (6a) für eine Kreuzlochpreßverschweißung mit den entsprechend ausgebildeten Rohrstücken des Heizkörpers versehen sind.

3. Armatur nach Anspruch 1 oder 2, dadurch gekennzeichnet, daß die Längsachse des Mittelrohres (5) gegenüber den übereinstimmenden Längsachsen der Anschlußstücke (6) durch Versatz der zugehörigen Anschlußstutzen (1c,2c bzw. 1d,2d) zum Einlöten der Rohre (5,6) in der Bautiefe versetzt ist.

## Claims

1. Fitting for connecting a heating element, exhibiting two parallel, spaced-apart pipe pieces, to the heating circuit of a one-pipe or two-pipe heating system, comprising a housing which is designed with a connection for a pipe piece of the heating element and which exhibits two connection stubs for connecting the fitting to the flow and return of the heating system, a connection which is assigned to one of these connection stubs and is intended for joining to a control valve, and a valve seat which is arranged between the connection stubs and is intended for an adjustment valve for adjusting the mode of operation (one-pipe or two-pipe operation), characterized in that the housing is tubular and is formed by two controller housings (1,2) each having three connections (1b,1c,1d; 2b,2c,2d), by a central pipe (5) which connects said controller housings (1,2) to one another, and by two connection pipe pieces (6) which each connect one controller housing (1,2) to one of the pipe pieces of the heating element, in each case one connection of a controller housing being designed for connection to a pipe piece of the heating element, a further connection being designed for connection to the flow and return of the heating system, and in each case a third connection being designed for the insertion of a control valve or of a blind plug, one (1) of the two controller housings which receive the control valve (3) or the blind plug (4) being designed, in the region of the connection (1c) for the central pipe (5), in addition with a valve seat for the adjustment valve (7), and it being possible to cut the central pipe (5) to length before assembly of the fitting.

2. Fitting according to Claim 1, characterized in that the connection pipe pieces (6) are produced from steel, are closed on the end side at their free end, and are provided, in the end region, with in each case one opening (6a) for cross-hole pressure welding to the correspondingly designed pipe pieces of the heating element.

3. Fitting according to Claim 1 or 2, characterized in that the longitudinal axis of the central pipe (5) is offset in overall depth with respect to the corresponding longitudinal axes of the connection pieces (6) by the offset of the associated connection stubs (1c, 2c and 1d, 2d) for the soldering-in of the pipes (5,6).

## Revendications

1. Elément de raccord destiné au raccordement d'un radiateur comportant deux pièces tubulaires s'étendant parallèlement et à distance l'une de l'autre, au circuit de distribution d'une installation de chauffage monotubulaire ou à deux tubes, l'élément de raccordement étant constitué d'un carter pourvu d'un raccord pour une pièce tubulaire du radiateur, et comportant deux embouts de raccordement pour le raccordement de l'élément de raccord à l'aller et au retour de l'installation de chauffage, un raccord associé à l'un de ces embouts de raccordement et destiné à la liaison avec une vanne de régulation, et un siège de robinet pour un robinet de réglage destiné à régler le mode de fonctionnement (fonctionnement monotubulaire ou à deux tubes),
caractérisé en ce que le carter est de forme tubulaire et est formé de deux carters de régulateur (1, 2) comprenant chacun trois raccords (1b, 1c, 1d; 2b, 2c, 2d), d'un tube central (5) reliant l'un à l'autre ces deux carters de régulateur (1, 2), et deux tronçons de tube de raccordement (6) reliant chacun un carter de régulateur (1, 2) à l'une des pièces tubulaires du radiateur, un raccord de chaque carter de régulateur étant destiné au raccordement à une pièce tubulaire du radiateur, un autre au raccordement à l'aller ou au retour de l'installation de chauffage, et un troisième pour la mise en place d'une vanne de régulation ou d'un bouchon d'obturation, l'un (1) des deux carters de régulateur recevant la vanne de régulation (3) ou le bouchon d'obturation (4) étant pourvu, dans la zone du raccord (1c) pour le tube central (5), d'un siège de robinet pour le robinet de réglage (7), et le tube central (5) pouvant être coupé à longueur avant l'assemblage de l'élément de raccord.

2. Elément de raccord selon la revendication 1, caractérisé en ce que les tronçons de tube de raccordement (6) sont fabriqués en acier, sont fermés à leur extrémité frontale libre et sont pourvus chacun dans sa zone d'extrémité, d'une ouverture (6a) pour un soudage par compression à trous croisés sur les pièces tubulaires de configuration appropriée, du radiateur.

3. Elément de raccord selon la revendication 1 ou 2, caractérisé en ce que l'axe longitudinal du tube central (5) est décalé dans la direction de la profondeur d'encombrement, par rapport aux axes longitudinaux concordants des tronçons de tube de raccordement (6), par décalage des embouts de raccord associés (1c, 2c et 1d, 2d) destinés au brasage des tubes (5, 6).
